# EUROPÄISCHE PATENTSCHRIFT

(11) **EP 0 901 687 B1**
(45) Veröffentlichungstag und Bekanntmachung des Hinweises auf die Patenterteilung: **26.06.2002**
(21) Anmeldenummer: 98925420.6
(22) Anmeldetag: 20.03.1998
(51) Int. Cl.: H01J 61/76, H01J 61/067, H01J 65/04

(54) **FLACHSTRAHLER**
FLAT LIGHT EMITTER
LAMPE PLATE

(30) Priorität: 21.03.1997 DE 19711892
(43) Veröffentlichungstag der Anmeldung: 17.03.1999
(73) Patentinhaber: Patent-Treuhand-Gesellschaft für elektrische Glühlampen mbH, 81543 München (DE); Vollkommer, Frank, Dr., 82131 Buchendorf (DE); Hitzschke, Lothar, Dr., 81737 München (DE)
(72) Erfinder: VOLLKOMMER, Frank, D-82131 Buchendorf (DE); HITZSCHKE, Lothar, D-81737 München (DE); MÜCKE, Jens, D-82343 Pöcking (DE); SIEBAUER, Rolf, D-83620 Feldkirchen (DE); JEREBIC, Simon, D-84030 Ergolding (DE)
(86) Internationale Anmeldenummer: DE9800829
(87) Internationale Veröffentlichungsnummer: WO9843279

(56) Entgegenhaltungen:
- DE-A- 19 526 211

## Beschreibung

Die Erfindung geht aus von einem Flachstrahler gemäß dem Oberbegriff des Anspruchs 1.

Es handelt sich dabei insbesondere um Flachstrahler wie z.B. in der EP 0 363 832 und in der DE-OS 195 26 211 offenbart. Derartige Strahler weisen mindestens eine vom Entladungsraum des Strahlers durch dielektrisches Material getrennte Elektrode auf. Derartige Elektroden werden im folgenden auch verkürzend als "dielektrische Elektroden" bezeichnet.

Unter der Bezeichnung "Flachstrahler" sind hier Strahler mit einer flächigen Geometrie gemeint, die Licht emittieren, d.h. sichtbare elektromagnetische Strahlung, oder auch Ultraviolett(UV)- sowie Vakuumultraviolett(VUV)-Strahlung.

Derartige Strahlungsquellen eignen sich, je nach dem Spektrum der emittierten Strahlung, für die Allgemein- und Hilfsbeleuchtung, z.B. Wohn- und Bürobeleuchtung bzw. Hintergrundbeleuchtung von Anzeigen, beispielsweise LCD's (Liquid Crystal Displays), für die Verkehrs- und Signalbeleuchtung, für die UV-Bestrahlung, z.B. Entkeimung oder Photolytik.

### Stand der Technik

In der EP 0 363 832 ist ein UV-Hochleistungsstrahler mit paarweise an die beiden Pole einer Hochspannungsquelle angeschlossenen länglichen Elektroden offenbart. Dabei sind die Elektroden, voneinander und vom Entladungsraum des Strahlers durch dielektrisches Material getrennt. Außerdem sind die länglichen Elektroden mit verschiedener Polarität (Anoden und Kathoden) abwechselnd nebeneinander angeordnet, wodurch sich flächenartige Entladungskonfigurationen mit relativ flachen Entladungsgefäßen realisieren lassen.

In der WO 94/23442 ist ein Verfahren zum Betreiben einer inkohärent emittierenden Strahlungsquelle, insbesondere Entladungslampe, mittels dielektrisch behinderter Entladung offenbart. Das Betriebsverfahren sieht eine Folge von Wirkleistungspulsen vor, wobei die einzelnen Wirkleistungspulse durch Totzeiten voneinander getrennt sind. Dabei bilden sich im Fall unipolarer Pulse eine Vielzahl einzelner deltaförmiger Entladungen, aufgereiht entlang der länglichen Elektroden. Der Vorteil dieser gepulsten Betriebsweise ist eine hohe Effizienz der Strahlungserzeugung.

Wendet man nun z.B. das Verfahren der WO 94/23442 auf den Flachstrahler der EP 0 363 832 an - wie bereits in der DE-OS 195 26 211 beschrieben -, so findet man, daß sich die Einzelentladungen nur zwischen den Anoden und einer der beiden jeweils unmittelbar benachbarten Kathoden ausbilden. Es kann nicht vorhergesagt werden, von welcher der beiden Nachbarkathoden sich die Entladungen jeweils ausbilden werden. Nicht beobachtet werden Entladungen, die von benachbarten Kathodenstreifen auf ein und dieselbe Anode brennen. Auf den Flachstrahler als Ganzes bezogen resultiert daraus eine unregelmäßige Entladungsstruktur. Ein weiterer Nachteil ist die durch das geschilderte Phänomen eingeschränkte Leistungsdichte.

### Darstellung der Erfindung

Es ist Aufgabe der vorliegenden Erfindung, die genannten Nachteile zu beseitigen und einen Flachstrahler gemäß dem Oberbegriff des Anspruchs 1 mit erhöhter Leistungsdichte und verbesserter Leuchtdichteverteilung bereitzustellen.

Diese Aufgabe wird durch die kennzeichnenden Merkmale des Anspruchs 1 gelöst. Besonders vorteilhafte Ausgestaltungen finden sich in den abhängigen Ansprüchen.

Ausgehend vom Stand der Technik schlägt die Erfindung die Auftrennung derjenigen Anoden, denen zwei Kathoden unmittelbar mit gleichen Abständen benachbart sind, in jeweils zwei Anoden vor. Mit anderen Worten wird zwischen jedes derartige Kathodenpaar eine zusätzliche Anode angeordnet.

Für die weitere Erläuterung dieses Erfindungsprinzips wird auf die Figuren 1 und 2 Bezug genommen. Schematisch dargestellt sind beispielhaft je ein Ausschnitt eines erfindungsgemäßen und eines konventionellen Flachstrahlers. Der Einfachheit und Übersichtlichkeit wegen sind die Längen der Elektroden ungefähr auf die Ausdehnung einer deltaförmigen Einzelentladung beschränkt. In einer konkreten Ausführung eines Flachstrahlers sind die Elektroden typisch deutlich länger, so daß im Betrieb eine Vielzahl von Einzelentladungen längs der Elektroden brennt. Für die Erläuterung des Erfindungsprinzips spielt die Länge der Elektroden allerdings keine entscheidende Rolle. Die Figuren 1 und 2 stellen quasi die prinzipiellen Verhältnisse pro Längeneinheit der Elektroden dar.

Erfindungsgemäß ist zwischen mindestens einem, bevorzugt zwischen jedem Kathodenpaar Kᵢ, Kᵢ₊₁ ein Anodenpaar Aᵢ, Aᵢ' angeordnet, wobei i=1,2,...n und n die Anzahl der Kathoden bezeichnet (in den Figuren 1 und 2 ist beispielhaft n=4 gewählt). Durch diese Maßnahme ist jeder Anode Aᵢ, Aᵢ' höchstens eine Kathode Kᵢ bzw. Kᵢ₊₁ unmittelbar benachbart.

Im Betrieb bilden sich folglich - ausreichende elektrische Eingangsleistung vorausgesetzt - die einzelnen Entladungen i, i' von jeder Anode Aᵢ, Aᵢ' zu der jeweils unmittelbar benachbarten Kathode Kᵢ bzw. Kᵢ₊₁ aus. Der Nachteil des Standes der Technik, daß nämlich höchsten zu einer von zwei benachbarten Kathoden Einzelentladungen brennen (vgl. Figur 2), wird dadurch vermieden.

Während sich im Beispiel der Figur 1 bei vier Kathoden K1-K4 erfindungsgemäß insgesamt bis zu sechs Einzelentladungen 1,1'-3,3' pro Längeneinheit der Elektroden erzielen lassen - ausreichende elektrische Eingangsleistung vorausgesetzt- sind es bei einer vergleichbaren Anordnung gemäß dem Stand der Technik (s. Figur 2) nur 4 Einzelentladungen 1-4. Außerdem hat die Anordnung nach Figur 2 den bereits erwähnten Nachteil, daß sich nicht vorhersagen läßt zu welcher der Nachbarkathoden Kᵢ,Kᵢ₊₁ die Entladung i zünden wird. Figur 2 zeigt also nur eine von mehreren möglichen Entladungsstrukturen.

Der gegenseitige Abstand jedes Anodenpaares Aᵢ, Aᵢ' ist kleiner als der Abstand zwischen jeweiliger Anode Aᵢ oder Aᵢ' und unmittelbar benachbarter Kathode Kᵢ bzw. Kᵢ₊₁. Dadurch wird die für die Entladung nicht nutzbare Fläche zwischen den Anodenpaaren relativ klein gehalten. Ein günstiger Wert für den gegenseitigen Abstand ist die ungefähre Breite der Anodenstreifen.

In einer Ausführung sind die beiden Anoden Aᵢ, Aᵢ' als eine gabelförmige Doppelanode ausgebildet. Dazu weist die Doppelanode einen jeweils länglichen ersten und zweiten Bereich auf, die in einem vorbestimmten Abstand zueinander angeordnet sind. Der erste und der zweite Bereich sind durch einen dritten Bereich miteinander zu einer Einheit verbunden.

### Beschreibung der Zeichnungen

Im folgenden soll die Erfindung anhand eines Ausführungsbeispiels näher erläutert werden. Es zeigen:
- Figur 1: eine schematische Darstellung des Prinzips der Erfindung,
- Figur 2: eine schematische Darstellung des Prinzips des Standes der Technik,
- Figur 3a: eine schematische Darstellung der Draufsicht eines Ausführungsbeispiel eines erfindungsgemäßen Flachstrahlers,
- Figur 3b: eine schematische Darstellung des Querschnitts des Flachstrahlers aus Figur 3a.

Die Figuren 3a, 3b zeigen in schematischer Darstellung eine Draufsicht bzw. den Querschnitt längs der Linie BB eines UV/VUV-Flachstrahlers 4, d.h. einer flachen "Entladungslampe", die auf die effiziente Abstrahlung von UV-bzw. VUV-Strahlung hin konzipiert ist. Der Flachstrahler 4 besteht aus einem flachen Entladungsgefäß 5 mit rechteckiger Grundfläche, vier streifenförmigen metallischen Kathoden 6 (-) sowie drei länglichen, gabelförmigen Doppelanoden 7 (+). Das Entladungsgefäß 5 besteht seinerseits aus einer rechteckigen Bodenplatte 8 und einem wannenartigen Deckel 9 (in Figur 3a nicht dargestellt), beide aus Glas. Die Bodenplatte 8 und der Deckel 9 sind im Bereich ihrer umlaufenden Kanten gasdicht miteinander verbunden und umschließen so die Gasfüllung des Flachstrahlers 4. Die Gasfüllung besteht aus Xenon mit einem Fülldruck von 10 kPa. Die Doppelanoden 7 bestehen jeweils aus zwei zueinander parallelen Streifen 7a, 7b, die an ihrem einen Ende zu einem gemeinsamen breiten Streifen 7c zusammengeführt sind. Die Kathoden 6 und Doppelanoden 7 sind auf der Innenwandung der Bodenplatte 8 parallel zueinander aufgebracht. Die breiten Endstreifen 7c der Doppelanoden 7 sowie die Enden der Kathoden 6 sind gasdicht aus dem Entladungsgefäß 5 nach außen geführt und dienen dort als Anschlüsse für eine Spannungsquelle. Im Unterschied zu den Kathoden 6 sind die Doppelanoden 7 innerhalb des Entladungsgefäßes 5 jeweils vollständig mit einer Glasschicht 10 bedeckt, deren Dicke ca. 150 µm beträgt. Der jeweilige Abstand d zwischen Kathode 6 und dem unmittelbar benachbarten Streifen 7a bzw. 7b der Doppelanode 7 beträgt ca. 10 mm. Der gegenseitige Abstand g der beiden parallelen Streifen 7a, 7b beträgt ca. 3 mm. Im Betrieb bildet sich eine Vielzahl einzelner Entladungen (in den Figuren 3a, 3b nicht dargestellt) aus. Diese Einzelentladungen brennen zwischen jeweiliger Kathode 6 und dem entsprechenden unmittelbar benachbarten Streifen 7a bzw. 7b der zugehörigen Doppelanode 7. Der erzielte Gewinn an einkoppelbarer Leistungsdichte beträgt im Vergleich zu bisher verwendeten Anordnungen ohne Doppelanode (und gleichen geometrischen Abmessungen des Entladungsgefäßes) beinahe 75 %.

Eine Variante (nicht dargestellt) unterscheidet sich von dem in den Figuren 3a, 3b dargestellten Flachstrahler lediglich dadurch, daß nicht nur die Anoden, sondern ebenso die Kathoden mit einer dielektrischen Schicht vom Innern des Entladungsgefäßes getrennt sind (beidseitig dielektrisch behinderte Entladung).

In einer weiteren Variante (nicht dargestellt) ist die Innenwandung des Entladungsgefäßes vollständig mit einem Leuchtstoff oder Leuchtstoffgemisch beschichtet, welches die von der Entladung erzeugte UV/VUV-Strahlung in sichtbares Licht konvertiert. Außerdem ist auf der Innenwandung der Bodenplatte je eine lichtreflektierende Schicht aus Al₂O₃ bzw. TiO₂ aufgebracht.

Sie dienen der Erhöhung der Leuchtdichte auf der Deckseite des Strahlers. Bei dieser Variante handelt es sich um eine flache Leuchtstofflampe, die für die Allgemeinbeleuchtung oder Hintergrundbeleuchtung von Anzeigen, z.B. LCD (Liquid Crystal Display), geeignet ist.

## Patentansprüche

1. Flachstrahler (4) mit einem zumindest teilweise transparenten und mit einer Gasfüllung gefüllten geschlossenen (5) oder von einem Gas oder Gasgemisch durchströmten offenen Entladungsgefäß aus elektrisch nichtleitendem Material und mit auf der Wandung des Entladungsgefäßes (5) angeordneten länglichen Elektroden (6, 7), wobei Kathoden (6) und Anoden (7a) wechselweise nebeneinander angeordnet sind und wobei zumindest die Anoden durch ein dielektrisches Material (10) vom Inneren des Entladungsgefäßes (5) getrennt sind, **dadurch gekennzeichnet, daß** zwischen benachbarten Kathoden (6) jeweils eine zusätzliche Anode (7b) angeordnet ist, d.h. daß zwischen den Nachbarkathoden (6) jeweils ein Anodenpaar (7a, 7b) angeordnet ist.

2. Flachstrahler nach Anspruch 1, **dadurch gekennzeichnet, daß** jeweils der gegenseitige Abstand (g) der einzelnen Anoden der Anodenpaare (7a, 7b) kleiner ist als der Abstand (d) zwischen Anode (7a; 7b) und unmittelbar benachbarter Kathode (6).

3. Flachstrahler nach Anspruch 1, **dadurch gekennzeichnet, daß** jeweils der gegenseitige Abstand (g) der einzelnen Anoden der Anodenpaare (7a, 7b) im Bereich zwischen ungefähr der halben Breite und der doppelten Breite der Anoden liegt.

4. Flachstrahler nach Anspruch 3, **dadurch gekennzeichnet, daß** jeweils der gegenseitige Abstand (g) der einzelnen Anoden der Anodenpaare (7a, 7b) ungefähr der Breite der Anoden entspricht.

5. Flachstrahler nach Anspruch 1, **dadurch gekennzeichnet, daß** jeweils die beiden zwischen Nachbarkathoden (6) angeordneten Anoden als gabelförmige Doppelanode (7) mit einem jeweils länglichen ersten Bereich (7a) und zweiten Bereich (7b) ausgebildet sind, wobei der erste Bereich (7a) und der zweite Bereich (7b) der Doppelanode (7) in einem vorbestimmten Abstand zueinander angeordnet sind und wobei der erste Bereich (7a) und der zweite Bereich (7b) durch einen dritten Bereich (7c) miteinander zu einer Einheit verbunden sind.

6. Flachstrahler nach Anspruch 5, **dadurch gekennzeichnet, daß** die Länge des dritten Bereichs (7c) kürzer als ca. ein zehntel der Länge des ersten Bereichs (7a) bzw. des zweiten Bereichs (7b) ist.

7. Flachstrahler nach Anspruch 5, **dadurch gekennzeichnet, daß** die Doppelanoden (7) teilweise aus dem Entladungsgefäß (5) gasdicht nach außen geführt sind, wobei dort jeweils der dritte Bereich (7c) jeder Doppelanode (7) als Anschluß für eine Spannungsversorgung dient.

8. Flachstrahler nach Anspruch 1, **dadurch gekennzeichnet, daß** die Elektroden (6, 7) auf der Innenwandung des Entladungsgefäßes (5) aufgebracht sind und daß jeweils mindestens der sich innerhalb des Entladungsgefäßes (5) erstreckende Teil der Anodenpaare (7) vollständig mit einer dielektrischen Schicht (10) bedeckt ist.

9. Flachstrahler nach Anspruch 1, **dadurch gekennzeichnet, daß** die Innenwandung des Entladungsgefäßes mindestens teilweise mit einer Leuchtstoffschicht versehen ist.

## Claims

1. Flat radiator (4) having an at least partially transparent discharge vessel which is closed (5) and filled with a gas filling or open and flowed through by a gas or gas mixture and consists of electrically non-conducting material, and having elongated electrodes (6, 7) arranged on the wall of the discharge vessel (5), cathodes (6) and anodes (7a) being arranged alternately next to one another, and at least the anodes being separated from the interior of the discharge vessel (5) by a dielectric material (10), **characterized in that** in each case one additional anode (7b) is arranged between neighbouring cathodes (6), that is to say in each case one anode pair (7a, 7b) is arranged between the neighbouring cathodes (6).

2. Flat radiator according to Claim 1, **characterized in that** in each case the mutual spacing (g) of the individual anodes of the anode pairs (7a, 7b) is smaller than the spacing (d) between the anode (7a; 7b) and directly neighbouring cathode (6).

3. Flat radiator according to Claim 1, **characterized in that** in each case the mutual spacing (g) of the individual anodes of the anode pairs (7a, 7b) is in the region between approximately half the width and double the width of the anodes.

4. Flat radiator according to Claim 3, **characterized in that** in each case the mutual spacing (g) of the individual anodes of the anode pairs (7a, 7b) corresponds approximately to the width of the anodes.

5. Flat radiator according to Claim 1, **characterized in that** in each case the two anodes arranged between neighbouring cathodes (6) are constructed as a fork-shaped double anode (7) having an in each case elongated first region (7a) and a second region (7b), the first region (7a) and the second region (7b) of the double anode (7) being arranged at a predetermined spacing from one another, and the first region(7a) and the second region (7b) being connected to one another by a third region (7c) to form a unit.

6. Flat radiator according to Claim 5, **characterized in that** the length of the third region (7c) is shorter than approximately a tenth of the length of the first region (7a) or of the second region (7b).

7. Flat radiator according to Claim 5, **characterized in that** the double anodes (7) are partly guided outwards in a gas-tight fashion from the discharge vessel (5), the third region (7c) of each double anode (7) serving there in each case as a terminal for a power supply.

8. Flat radiator according to Claim 1, **characterized in that** the electrodes (6, 7) are mounted on the inner wall of the discharge vessel (5), and **in that** in each case at least the part of the anode pair (7) extending inside the discharge vessel (5) is completely covered by a dielectric layer (10).

9. Flat radiator according to Claim 1, **characterized in that** the inner wall of the discharge vessel is at least partly provided with a fluorescent material layer.

## Revendications

1. Source (4) de rayonnement plate comprenant une enceinte de décharge en un matériau non conducteur de l'électricité, au moins en partie transparente et fermée (5) en étant emplie d'une atmosphère gazeuse ou ouverte en étant parcourue par un gaz ou par un mélange gazeux, et des électrodes (6, 7) oblongues disposées sur la paroi de l'enceinte (5) de décharge, des cathodes (6) et des anodes (7a) étant disposées côte à côte en alternance, et au moins les anodes étant séparées de l'intérieur de l'enceinte (5) de décharge par une matière (10) diélectrique, **caractérisée en ce qu'**il est disposé entre des cathodes (6) voisines, respectivement une anode (7b) supplémentaire, c'est-à-dire **en ce qu'**il est disposé entre les cathodes (6) voisines respectivement, une paire (7a, 7b) d'anodes.

2. Source de rayonnement plate suivant la revendication 1, **caractérisée en ce que** respectivement, la distance (g) mutuelle entre les anodes de la paire (7a, 7b) d'anodes est inférieure à la distance (d), entre l'anode (7a, 7b) et la cathode (6) immédiatement voisine.

3. Source de rayonnement plate suivant la revendication 1, **caractérisée en ce que** respectivement, la distance (g) mutuelle entre les anodes de la paire (7a, 7b) d'anodes est comprise environ entre la moitié de la largeur et le double de la largeur des anodes.

4. Source de rayonnement plate suivant la revendication 3, **caractérisée en ce que** respectivement, la distance (g) mutuelle entre les anodes de la paire (7a, 7b) d'anodes correspond à peu près à la largeur des anodes.

5. Source de rayonnement plate suivant la revendication 1, **caractérisée en ce que** respectivement, les deux anodes disposées entre des cathodes (6) voisines sont constituées sous la forme d'anodes (7) doubles en forme de fourche, ayant respectivement une première partie (7a) oblongue et une deuxième partie (7b), la première partie (7a) et la deuxième partie (7b) de l'anode (7) double, étant disposées l'une par rapport à l'autre à une distance déterminée à l'avance, et la première partie (7a) et la deuxième partie (7b) étant reliées entre elles en une unité, par une troisième partie (7c).

6. Source de rayonnement plate suivant la revendication 5, **caractérisée en ce que** la longueur de la troisième partie (7c) est plus petite qu'environ le dixième de la longueur de la première partie (7a) ou de la deuxième partie (7b).

7. Source de rayonnement plate suivant la revendication 5, **caractérisée en ce que** les anodes (7) doubles sont guidées en partie vers l'extérieur d'une manière étanche au gaz hors de l'enceinte (5) de décharge, la troisième partie (7c) de chaque anode (7) double y servant respectivement de borne pour une alimentation en tension.

8. Source de rayonnement plate suivant la revendication 1, **caractérisée en ce que** les électrodes (6, 7) sont déposées sur la paroi intérieure de l'enceinte (5) de décharge et **en ce que** respectivement, au moins la partie de la paire (7) d'anodes, s'étendant à l'intérieur de l'enceinte (5) de décharge, est revêtue entièrement d'une couche (10) diélectrique.

9. Source de rayonnement plate suivant la revendication 1, **caractérisée en ce que** la paroi intérieure de l'enceinte de décharge est munie au m0oins partiellement d'une couche de substance fluorescente.
